# EUROPÄISCHE PATENTSCHRIFT

(11) **EP 0 156 994 B1**
(45) Veröffentlichungstag und Bekanntmachung des Hinweises auf die Patenterteilung: **05.10.1988**
(21) Anmeldenummer: 84115880.1
(22) Anmeldetag: 20.12.1984
(51) Int. Cl.: B24B 21/08

(54) **Vorrichtung zum Abstützen des umlaufenden Schleifbandes einer Breitbandschleifmaschine gegen ein Werkstück**
Device for pressing the moving belt of a wide belt sander against a work piece
Dispositif pour appuyer contre une pièce la bande abrasive rotative d'une machine à courroie abrasive large

(30) Priorität: 17.01.1984 DE 3401462
(43) Veröffentlichungstag der Anmeldung: 09.10.1985
(73) Patentinhaber: Johannsen, Hans-Peter, D-3559 Battenberg (DE)
(72) Erfinder: Johannsen, Hans-Peter, D-3559 Battenberg (DE)
(74) Vertreter: Fuchs Mehler Weiss

(56) Entgegenhaltungen:
- DE-A- 3 105 733
- US-A- 1 434 334
- US-A- 2 624 160
- US-A- 3 724 045

## Beschreibung

Die Erfindung betrifft eine Vorrichtung zum Abstützen des umlaufenden Schleifbandes einer Breitbandschleifmaschine mit einem innerhalb des umlaufenden Schleifbandes und in seiner Längserstreckung quer zur Laufrichtung des Schleifbandes angeordneten und zusammen mit diesem gegen ein Werkstück anstellbaren Schleifschuh, über dessen Längskanten das Schleifband unter einem Winkel geführt ist und welcher zur Ausbildung eines Luftpolsters zwischen Schleifschuh und Schleifband an seiner der Rückseite des Schleifbandes zugewandten Fläche mit einer Vielzahl von Luftaustrittsöffnungen versehen ist, die mit einer Luftzuführeinrichtung verbunden sind.

Bei Bandschleifmaschinen, seien es Langband-oder Breitbandschleifmaschinen zur Behandlung von Holzoberflächen, besteht in vielen Fällen die Forderung, allein die Oberfläche durch gleichmässigen, geringfügigen Abschliff in ihrer Güte zu verbessern, ohne dass dabei sich aus Oberflächenunebenheiten ergebende, erhabene Stellen stärker abgeschliffen werden als relativ zu diesen tieferliegende Stellen, da hierbei die Gefahr besteht, dass dünne Furniere an den erhabenen Stellen durchgeschliffen werden. Verlangt wird in solchen Fällen also kein Abschliff auf ein gleiches Mass, um die Oberfläche absolut eben zu gestalten, sondern ein gleichmässiger Abschliff an allen Stellen zur überall gleichen Verbesserung der Oberflächenqualität.

Diese Forderung ist mit einem starren Schleifschuh, über den sich das Schleifband bewegt, nicht zu erreichen. Es werden daher verschiedene Massnahmen angewandt, um einen elastischen Ausdruck des Schleifbandes an die zu behandelnde Oberfläche zu erreichen. Bei Breitbandschleifmaschinen benutzt man beispielsweise einen mit einem Gleitbelag überzogenen Schleifschuh, wobei zwischen dem Gleitbelag und dem Schleifschuhkörper ein Luftpolster erzeugt wird, so dass der Gleitbelag in Form eines elastischen Kissens gegen das die Oberfläche behandelnde Schleifband andrückbar ist. Mit dieser Massnahme werden aber keine befriedigenden Ergebnisse erzielt, da auch hierbei der stärkste Andruck des Schleifbandes gegen die erhabenen Stellen der zu behandelnden Oberfläche erfolgt.

Aus der CH-A 477 263 und der DE-AB 20 23 540 ist es bereits für Langbandschleifmaschinen bekannt, einen Schleifschuh zu verwenden, der an seiner der Rückseite des Schleifbandes zugewandten Lauffläche mit frei mündenden Luftaustrittsdüsen versehen ist, wodurch sich zwischen Schleifschuh und Schleifband nicht ein stationäres, eingeschlossenes Luftpolster, sondern ein dynamisches Luftpolster bildet, welches unter bestimmten Bedingungen die Wirkung hat, dass sich tatsächlich das Schleifband Unebenheiten der Werkstückoberfläche bis in den Bereich von etwa 1 mm anpasst, so dass die angestrebte gleichmässige Oberflächenbehandlung erzielt werden kann. Wie sich aus der DE-AB 2023540 ergibt, ist die Schleifwirkung von der Dicke des sich ausbildenden, freien Luftpolsters abhängig, welches wiederum durch den Versorgungsluftdruck beeinflussbar ist. Erstaunlicherweise wird bei höherem Versorgungsluftdruck, der ein dikkeres Luftpolster bildet, ein im wesentlichen gleichmässiger Abschliff erreicht, während bei geringerem Luftdruck und dünnerem Luftpolster ein Kalibrierschleifen auf gleiches Dickenmass erzielt werden kann.

Ein Problem bei dieser Verfahrensweise stellt das Bearbeiten der Kanten eines Werkstückes dar, auf die das Schleifband aufläuft, bzw. von denen es abläuft. Die DE-AB 2023540 enthält Vorschläge zur Lösung dieses Problems. Selbst bei Beherrschung des Kantenbearbeitungsproblemes ist das dort beschriebene Verfahren für Langbandschleifmaschinen aber praktisch nicht verwertbar, weil die Leckluftmenge an den Seiten des Schleifbandes entlang der Schleifschuhkanten derart hoch ist, dass der Betrieb derart ausgebildeter Vorrichtungen energiemässig unwirtschaftlich ist.

Im Betrieb des Anmelders wird das in der DE-AB 2023540 beschriebene Verfahren in Verbindung mit Breitbandschleifmaschinen verwendet. Da hierbei das Schleifband über die Längskanten des Schleifschuhes läuft, ist bei der Anwendung auf Breitbandschleifmaschinen der Luftverbrauch wesentlich geringer. Je nach Dikke des Luftpolsters - und gerade bei gleichmässigem Oberflächenabschliff wird, wie vorstehend erwähnt, ein dickeres Luftpolster benötigt - treten jedoch an den Enden des Schleifschuhs erhebliche Luftverluste auf. Aus Gründen der kritischen Kantenbearbeitung eines Werkstückes hat man diese Luftverluste jedoch bisher in Kauf genommen, da man der Auffassung war, dass entsprechend den Erkenntnissen aus der DE-AB 2023540 hier ein zusätzliches Abströmen von Luft erforderlich ist, um keinen übermässigen Kantenabschliff zu erzeugen. Abgesehen von dem auch bei der Anwendung auf die Breitbandschleifmaschine immer noch unerwünscht hohen Luftverbrauch, werden mit dieser Vorgehensweise einwandfreie Ergebnisse erzielt.

Aus der DE-A 31 05 733 ist eine Einrichtung zum Andrücken des umlaufenden Schleifbandes einer Breitbandschleifmaschine bekannt, bei der zur Vergleichmässigung des Luftpolsters die Luftaustrittsfläche des Schleifschuhs mit einer erhöhten, umlaufenden Umfangskante versehen ist, die sowohl die Schmalseiten des Schleifschuhs im Bereich der Kanten des Schleifbandes als auch die Langseiten des Schleifschuhs durchläuft und der gegenüber die mittleren Flächenbereiche des Schleifschuhs zwischen den sehr gross ausgeführten Luftaustrittsöffnungen als zurückgesetzte Stege ausgeführt sind. Hierdurch soll auch bei verhältnismässig dicht an der Umfangskante anliegendem Schleifband eine Querströmung und somit ein Druckausgleich zwischen den einzelnen Luftaustrittsöffnungen für ein gleichmässig drückendes Luftpolster erreicht werden. Wenn jedoch bei dieser Ausführung eine optimale Schleifwirkung erzielt werden soll, darf das Schleifband nicht auf den Längskanten der erhabenen Umfangsumwandung laufen. Der Luftdruck muss dann so eingestellt werden, dass das Schleifband auch von diesen Kanten abhebt, womit es gleichzeitig auch von der erhabenen Kante an den Enden des Schleifschuhs im Randbereich des Schleifbandes abheben muss. Diese Kantenbereiche können daher nicht dazu beitragen, den Luftverbrauch zu vermindern. Wenn, wie dies aus der genannten Druckschrift den Anschein hat, dort das Schleifband in ebener Ausrichtung am Schleifschuh entlanggeführt wird, tritt bei Abheben des Schleifbandes die Luft gleichmässig am gesamten Umfang des Schleifschuhs aus. Sollte aber auch bei der bekannten Ausführung das Schleifband unter einem Winkel über die Längskanten des Schleifbandes geführt werden, bleibt das Problem des Luftaustrittes an den Enden des Schleifschuhs im Randbereich des Schleifbandes unvermindert bestehen. Diese bekannte Ausführung kann daher zur Lösung des der Erfindung zugrundeliegenden Problems nichts beitragen.

Der Erfindung liegt die Aufgabe zugrunde, bei Aufrechterhaltung der Anforderungen an die Bearbeitungsqualität einschliesslich der Vermeidung eines besonderen Abschliffes an den Werkstückkanten den Luftverbrauch bei einer Vorrichtung der eingangs erwähnten Art zu reduzieren, um den. Betrieb der Vorrichtung energieverbrauchsmässig wirtschaftlicher zu gestalten.

Diese Aufgabe wird erfindungsgemäss dadurch gelöst, dass der Schleifschuh ausschliesslich im Randbereich des umlaufenden Schleifbandes je eine Erhöhung über die gesamte Breite des Schleifschuhs aufweist, deren Oberfläche von der Luftaustrittsfläche des Schleifschuhs beabstandet ist.

Diese Erhöhungen bilden an den Seitenkanten des Schleifbandes, d.h. in der Nähe der Enden des Schleifschuhes, eine Abdichtung des durch das freie Luftpolster zwischen Schleifschuh und Schleifband erzeugten Zwischenraumes. An den Längskanten des Schleifschuhs hält sich der Luftaustritt dadurch in Grenzen, dass das Schleifband unter einem Winkel über diese Kanten geführt ist. Entgegen früheren Annahmen hat sich gezeigt, dass auch bei einer solchen seitlichen Abdichtung die Schleifqualität unverändert aufrechterhalten werden kann. Neben der Reduzierung des Luftverbrauches auf etwa die Hälfte der bisherigen Werte ergeben sich darüber hinaus sogar noch Verbesserungen in der Schleifbehandlung, da das Schleifband bei Vorhandensein der seitlichen Abdichtungen über seine gesamte Breite gleichmässig durch das dynamische Luftpolster gekühlt wird. Die Erwärmung des Schleifbandes hat nämlich nachteilige Wirkungen auf die Schleifqualität. Während ohne die seitlichen Abdichtungen die Luft bevorzugt im Bereich der Seitenkanten des Schleifbandes austrat und durch die grössere Strömungsmenge hier einen erhöhten Kühlungseffekt erzeugte, tritt die Luft bei Verwendung der seitlichen Abdichtungen nicht mehr massgeblich dort, sondern im wesentlichen gleichmässig entlang der Längskanten des Schleifschuhes aus, über die das Schleifband läuft.

Während bei bekannten Breitbandschleifmaschinen, die kein dynamisches Luftpolster zwischen Schleifschuh und Schleifband verwenden, ein Gleitbelag auf dem Schleifschuh unbedingt erforderlich ist, um die Standzeiten des Schleifbandes in tragbaren Grenzen zu halten, konnte man bei Breitbandschleifmaschinen mit dynamischem Luftpolster auf einen solchen Gleitbelag verzichten und das Schleifband unmittelbar über einen Schleifschuh aus Metall laufen lassen, da eine unmittelbar gleitende Berührung zwischen Schleifband und Schleifschuh nur im abgerundeten Kantenbereich des Schleifschuhes in geringem Masse auftrat. Grundsätzlich ist es auch gemäss der Erfindung möglich, nach wie vor einen Schleifschuh mit metallischer Oberfläche zu verwenden, in den die seitlichen Erhöhungen eingearbeitet oder an dem diese Erhöhungen in Form von Zusatzteilen befestigt sind. Eine besonders bevorzugte Ausführungsform der Erfindung besteht jedoch darin, nunmehr auch bei der beanspruchten Vorrichtung mit dynamischem Luftpolster einen Gleitbelag auf dem Schleifschuh zu verwenden. Solche Gleitbeläge sind bekannt und bestehen beispielsweise aus einem mit Graphit beschichteten Gewebe. Bei dieser bevorzugten Ausführung ist es besonders zweckmässig, die seitlichen Erhöhungen des Schleifschuhes durch Zwischenstücke zu erzeugen, die zwischen Schleifschuhkörper und Gleitbelag eingefügt sind. Bei dieser Ausführung lässt sich auf einfache Art und Weise mittels des aufgespannten Gleitbelages ein stetiger Übergang von der Erhöhung zur Luftaustrittsfläche des Schleifschuhes erzeugen, der sich günstig auf die Standzeiten des Schleifbandes in ihren Randbereichen auswirkt.

Die Verwendung eines solchen Gleitbelages reduziert einerseits die Reibung des Schleifbandes auf den erhöhten Kantenbereichen, führt aber andererseits erstaunlicherweise trotz dieser zusätzlichen Reibungspunkte insgesamt zu einer Verminderung der bei Verwendung eines dynamischen Luftpolsters ohnehin schon verhältnismässig geringen Brandantriebsenergie. Auch Verbesserungen in der bearbeiteten Oberfläche sind beobachtet worden.

Bei Verwendung eines Gleitbelages soll dieser die Luftaustrittsöffnungen aufweisen, die sich mit Luftaustrittslöchern im Schleifschuhkörper in Deckung befinden. Die Luftaustrittsöffnungen im Gleitbelag können dabei im Durchmesser etwas grösser sein als die Löcher im Schleifschuhkörper. Es sollte jedoch vermieden werden, nur im Gleitbelag Luftaustrittsöffnungen vorzusehen, die sich über im Schleifschuhkörper vorgesehenen Luftführungsschlitzen befinden. In einem solchen Fall würde nämlich zwischen Schleifschuhkörper und Gleitbelag ein Druckgefälle entstehen, welches zu einem unerwünschten stationären Luftpolster zwischen Schleifschuhkörper und Gleitbelag und somit zu einer luftkissenartigen Auswölbung des Gleitbelages führen würde, die nach den einleitenden Ausführungen unerwünscht ist. Auch ist es nicht vorteilhaft, den Gleitbelag etwa nur an den Kanten des Schleifschuhes vorzusehen, da dadurch zusätzliche Anlaufkanten für das Schleifband entstehen und der Abstand zwischen Schleifband und Schleifschuhkörper im Arbeitsbereich vergrössert wird, was die Selbsteinstellung eines bestimmten Luftpolsterabstandes stören würde.

Der Gleitbelag kann auf geeignete Weise über die Längskanten des Schleifschuhkörpers gezogen und an dessen Seiten befestigt werden.

Da je nach Schleifbedingungen mit einer dynamischen Luftpolsterdicke zwischen etwa 1 und 3 mm gearbeitet werden kann, sollen auch die Erhöhungen an den Endbereichen des Schleifschuhes in ihrer Dicke diesen Massen entsprechen. Bevorzugt weisen die Erhöhungen eine Dicke von etwa 2 mm auf. Die Erstreckung der Erhöhungen in Längsrichtung des Schleifschuhes sollte derart sein, dass sich eine genügend grosse Auflagefläche für das Schleifband in dessen Kantenbereich ergibt und dabei auch eine ausreichende Luftabdichtung erzielt wird. Dabei ist ein gewisses Verlaufen der Kanten des Schleifbandes während des Betriebes zu berücksichtigen. Die Längserstreckung der Erhöhungen kann beispielsweise zwischen 4 und 10 cm betragen.

Zur Luftaustrittsfläche des Schleifschuhes hin sind die Erhöhungen vorteilhafterweise abgeschrägt, wobei es ausreicht, diese Abschrägung etwa über eine Strecke von 1 cm auszuführen. Zusätzlich sollten die der Luftaustrittsfläche des Schleifschuhes zugewandten Ecken der Erhöhungen an den Seitenkanten des Schleifschuhes abgerundet bzw. in einer solchen Weise ausgebildet sein, dass sie dem Lauf des Schleifbandes in möglichst günstiger Weise angepasst sind, um einen Verschleiss des Schleifbandes in diesem Kantenbereich zu minimieren.

Die Erhöhungen sind ausserhalb der maximalen Arbeitsbreite der Schleifmaschine anzuordnen. Für eine einwandfreie Kantenbearbeitung der Werkstücke bei Ausnutzung der maximalen Bearbeitungsbreite ist es sogar zweckmässig, an jeder Seite des Schleifbandes zumindest noch eine Reihe von Luftaustrittsöffnungen ausserhalb der maximalen Arbeitsbreite vorzusehen. Die Erhöhungen sollten dann erst im Anschluss an diese zusätzlichen Öffnungen vorgesehen werden. Es sollten in jedem Fall zumindest zwei Längsreihen von Luftaustrittsöffnungen vorgesehen werden, wobei die Öffnungen der einzelnen Reihen versetzt zueinander angeordnet sind. Luftaustrittsbohrungen mit einem Durchmesser von etwa 0,5 mm haben sich als zweckmässig erwiesen.

Im folgenden wird die Erfindung unter Hinweis auf die beigefügten Zeichnungen im einzelnen noch näher erläutert. Darin stellen dar:

Fig. 1 die schematische Darstellung einer Breitbandschleifanordnung in seitlicher Ansicht mit der Werkstückvorschubrichtung parallel zur Zeichenebene,
Fig. 2 eine teilweise Ansicht auf eine solche Anordnung in Richtung des Werkstückvorschubes und
Fig. 3 eine schematische perspektivische Darstellung des Endbereiches des Schleifschuhes mit einer Erhöhung zur seitlichen Abdichtung des Schleifbandes.

Figur 1 zeigt ein Werkstück 1, beispielsweise eine mit einem Holzfurnier versehene Hartfaserplatte, die von einem gerillten Gummiförderband 2 getragen ist und zusammen mit diesem in der Zeichenebene nach links bewegt wird. Über die furnierte Oberfläche des Werkstückes 1 läuft ein Endlosschleifband 3, welches eine obenliegende Antriebswalze 4 und zwei in der Nähe des Werkstückes liegende seitliche Umlenkwalzen 5 umschlingt. Innerhalb des Schleifbandes 3 befindet sich zwischen den Umlenkwalzen 5 ein Schleifschuh 6, mit dem das Schleifband 3 gegen die Oberfläche des Werkstückes 1 andrückbar ist. Zum Anstellen des Schleifbandes und des Schleifschuhes gegen das Werkstück sind in der zugehörigen Breitbandschleifmaschine geeignete Einrichtungen vorgesehen, die an sich bekannt und daher in den schematischen Figuren dieser Zeichnungen nicht dargestellt sind.

Der Schleifschuh 6 besteht aus einem Schleifschuhkörper 7, der als metallischer Hohlkörper ausgebildet und mit einem Luftanschluss 8 zur Beaufschlagung seines Innenraumes mit Druckluft versehen ist. In der Unterwand des Schleifschuhkörpers 7 sind Luftaustrittslöcher 10 vorgesehen, die einen Durchmesser von etwa 0,5 mm aufweisen. Die Luftaustrittslöcher sind im Ausführungsbeispiel in drei Längsreihen angeordnet, wobei die Bohrungen der einzelnen Reihen versetzt zueinander ausgeführt sind. Es sollten mindestens zwei Längsreihen von Bohrungen vorgesehen sein.

Über die untere Fläche des Schleifschuhkörpers 7 ist ein Gleitbelag 11 gespannt, der beispielsweise aus einem mit Graphit beschichteten Gewebe besteht. Der Gleitbelag 11 enthält Luftaustrittsöffnungen 12, die sich mit den Luftaustrittslöchern 10 des Schleifschuhkörpers 7 in Deckung befinden und etwas grösser als diese sein können. Der Gleitbelag 11 weist somit eine mit den Luftaustrittsöffnungen 12 versehene Luftaustrittsfläche 9 auf.

Wie aus den Figuren 2 und 3 hervorgeht, weist der Schleifschuh 6 in demjenigen Bereich, in dem er von der Kante 13 des Schleifbandes umschlungen wird, zu beiden Seiten seiner Luftaustrittsfläche 9 je eine Erhöhung 14 auf. Die Erhöhung 14 ist aus einem am Schleifschuhkörper 7 befestigten Unterlegungsstück 15 gebildet, über welches der Gleitbetrag 11 gespannt ist. Das Unterlegungsstück 15 besteht im Ausführungsbeispiel aus ein oder zwei Schichten des Gleitbelagmaterials und weist eine Höhe von etwa 2 mm auf. Für den Lauf des Schleifbandes ist es zweckmässig, wenn das Unterlegungsstück 15 eine gewisse Elastizität aufweist. Wie insbesondere aus Figur 3 zu erkennen ist, ist die Erhöhung 14 bzw. das Unterlegungsstück 15 an seiner zur Luftaustrittsfläche 9 des Schleifschuhes hinweisenden Übergangskante 16 abgeschrägt. Auch sind die Ecken 17 des Unterlegungsstückes und soweit erforderlich auch seine übrigen Kanten abgerundet bzw. derart ausgebildet, dass sie der Laufkonfiguration des Schleifbandes am günstigsten angepasst sind. Eine solche stetige Anpassung wird noch dadurch verbessert, dass der Gleitbelag 11 über die Unterlegungsstücke 15 gespannt ist und damit selbst einen Teil der Erhöhung 14 bildet. Gleichzeitig wirkt er in diesem Bereich reibungsmindernd auf das hier mit der Erhöhung 14 in Gleitkontakt stehende Schleifband 3.

Während des Betriebes der Breitbandschleifmaschine bildet sich in dem Zwischenraum 18 (siehe Figur 2) zwischen dem Schleifband 3 und dem Gleitbelag 11 je nach Betriebsbedingungen ein dynamisches Luftpolster von etwa 1 bis 3 mm Dicke aus, welches durch die Erhöhungen 14 eine wirksame seitliche Abdichtung erfährt, ohne dass dadurch die Wirkung des dynamischen Luftpolsters auf den Schleifeffekt eine Einbusse erfährt, sondern im Gegenteil die Schleifqualität noch verbessert wird. Der wesentlichste Effekt ist jedoch die Verminderung des Luftverbrauchs und damit auch des Energiebedarfs der Maschine. So konnte beispielsweise bei Versuchen, bei Aufrechterhaltung einer gleichen Luftpolsterdikke, der Versorgungsluftdruck von etwa 2 bis 2,2 bar ohne Verwendung der seitlichen Abdichtungen bei der erfindungsgemässen Ausführung auf etwa 0,6 bis 0,8 bar gesenkt werden.

## Patentansprüche

1. Vorrichtung zum Abstützen des umlaufenden Schleifbandes einer Breitbandschleifmaschine mit einem innerhalb des umlaufenden Schleifbandes (3) und in seiner Längsrichtung quer zur Laufrichtung des Schleifbandes (3) angeordneten und zusammen mit diesem gegen ein Werkstück (1) anstellbaren Schleifschuh (6), über dessen Längskanten das Schleifband (3) unter einem Winkel geführt ist und welcher zur Ausbildung eines Luftpolsters zwischen Schleifschuh (6) und Schleifband (3) an seiner der Rückseite des Schleifbandes (3) zugewandten Fläche (9) mit einer Vielzahl von Luftaustrittsöffnungen (12) versehen ist, die mit einer Luftzuführeinrichtung (8) verbunden sind, dadurch gekennzeichnet, dass der Schleifschuh (6) ausschliesslich im Randbereich (13) des umlaufenden Schleifbandes (3) je eine Erhöhung (14) über die gesamte Breite des Schleifschuhs (6) aufweist, deren Oberfläche von der Luftaustrittsfläche (9) des Schleifschuhs (6) beabstandet ist.

2. Vorrichtung nach Anspruch 1, dadurch gekennzeichnet, dass die Dicke der Erhöhungen (14) in etwa der Dicke des zwischen der Luftaustrittsfläche (9) des Schleifschuhs (6) und der Rückseite des Schleifbandes (3) erzeugten Luftpolsters (18) entspricht.

3. Vorrichtung nach Anspruch 1 oder 2, dadurch gekennzeichnet, dass die Dicke der Erhöhungen (14) zwischen 1 und 3 mm beträgt.

4. Vorrichtung nach einem der Ansprüche 1 bis 3, dadurch gekennzeichnet, dass die Erhöhungen (14) zur Luftaustrittsfläche (9) des Schleifschuhs (6) hin in einem Übergangsbereich (16) abgeschrägt sind.

5. Vorrichtung nach Anspruch 5, dadurch gekennzeichnet, dass der übergangsbereich (16) eine Erstreckung von etwa 10 bis 15 mm aufweist.

6. Vorrichtung nach einem der Ansprüche 1 bis 6, dadurch gekennzeichnet, dass die zur Luftaustrittsfläche (9) des Schleifschuhs (6) hin weisenden Ecken (17) der Erhöhungen (14) an den Kanten des Schleifschuhs (6) in einer der Konfiguration des laufenden Schleifbandes (3) angepassten Weise abgerundet bzw. gebrochen sind.

7. Vorrichtung nach einem der Ansprüche 1 bis 7, dadurch gekennzeichnet, dass der Schleifschuh (6) mit einem die Luftaustrittsöffnungen (12) enthaltenden Gleitbelag (11) versehen ist, dessen Luftaustrittsöffnungen (12) sich mit Luftaustrittslöchern (10) im Schleifschuhkörper (7) in Deckung befinden, und dass die Erhöhungen (14) durch Unterlegungsstücke (15) gebildet sind, die zwischen dem Gleitbelag (11) und dem Schleifschuhkörper (7) angeordnet sind.

8. Vorrichtung nach Anspruch 8, dadurch gekennzeichnet, dass der Gleitbelag (11) aus einem mit einer Graphitbeschichtung versehenen Gewebe besteht.

9. Vorrichtung nach Anspruch 8 oder 9, dadurch gekennzeichnet, dass die Unterlegungsstücke (15) aus flexiblem Material bestehen.

10. Vorrichtung nach einem der Ansprüche 1 bis 10, dadurch gekennzeichnet, dass die Luftaustrittsöffnungen (12) der Luftaustrittsfläche (9) des Schleifschuhs (6) an jedem Ende des Schleifschuhs (6) mindestens noch eine Reihe aufweisen, die ausserhalb der maximalen Arbeitsbreite der Maschine liegt.

## Revendications

1. Dispositif pour appuyer la bande de meulage tournante (3) d'une meuleuse à large bande, comportant un sabot de meulage (6) disposé dans sa direction longitudinale perpendiculairement à la direction de déplacement de la bande de meulage (3), pouvant être appliqué en même temps que celle-ci contre une pièce (1), dont les bords longitudinaux assurent le guidage de la bande de meulage (3) selon un certain angle et qui est pourvu en vue de la formation d'un matelas d'air entre le sabot de meulage (6) et la bande de meulage (3), sur sa surface (9) dirigée vers le côté arrière de la bande de meulage (3), d'un grand nombre d'orifices (12) de sortie d'air qui sont reliés à un dispositif d'alimentation en air (8), caractérisé en ce que le sabot de meulage (6) comporte exclusivement dans une zone marginale (13) de la bande de meulage en rotation (3), respectivement une saillie (14) s'étendant sur toute la largeur du sabot de meulage (6) et dont la surface est espacée de la surface de sortie d'air (9) du sabot de meulage (6).

2. Dispositif selon la revendication 1, caractérisé en ce que l'épaisseur des saillies (14) correspond à peu près à l'épaisseur du matelas d'air (18) produit entre la surface de sortie d'air (9) du sabot de meulage (6) et le côté arrière de la bande de meulage (3).

3. Dispositif selon la revendication 1 ou 2, caractérisé en ce que l'épaisseur des saillies (14) est comprise entre 1 et 3 mm.

4. Dispositif selon une des revendications 1 à 3, caractérisé en ce que les saillies (14) sont biseautées dans une zone de transition (16) en direction de la surface de sortie d'air (9) du sabot de meulage (6).

5. Dispositif selon la revendication 4, caractérisé en ce que la zone de transition (16) a une étendue d'environ 10 à15 mm.

6. Dispositif selon une des revendications 1 à 5, caractérisé en ce que les coins (17) des saillies (14) qui sont dirigés vers la surface de sortie d'air (9) du sabot de meulage (6) sont arrondis ou chanfreinés sur les arêtes du sabot de meulage (6) d'une manière adaptée à la configuration de la bande tournante de meulage (3).

7. Dispositif selon une des revendications 1 à 6, caractérisé en ce que le sabot de meulage (6) est pourvu d'un revêtement glissant (11) contenant les orifices (12) de sortie d'air et dont les orifices de sortie d'air (12) se trouvent en coïncidence avec des trous de sortie d'air (10) ménagés dans le corps (7) du sabot de meulage et en ce que les saillies (14) sont constituées par des pièces intercalaires (15) qui sont disposées entre le revêtement glissant (11) et le corps (7) du sabot de meulage.

8. Dispositif selon la revendication 7, caractérisé en ce que le revêtement glissant (11) se compose d'un tissu pourvu d'un revêtement en graphite.

9. Dispositif selon une des revendications 7 ou 8, caractérisé en ce que les pièces intercalaires (15) sont formées d'un matériau flexible.

10. Dispositif selon une des revendications 1 à 9, caractérisé en ce que les orifices de sortie d'air (12) de la surface de sortie d'air (9) du sabot de meulage (6) comportent, à une extrémité du sabot de meulage (6), au moins encore une rangée qui est située à l'extérieur de la largeur maximale de travail de la machine.

## Claims

1. Device for supporting the revolving grinding belt of a wide belt grinding machine comprising a grinding shoe (6), which is arranged inside the revolving grinding belt (3), the length of which extends at a right angle to the direction of movement of the grinding belt (3), which can be placed with the belt against a workpiece (1), over the longitudinal edges of which the grinding belt (3) is guided at an angle and which, in order to form an air cushion between the grinding shoe (6) and the grinding belt (3), is provided at its surface (9) which faces the reverse of the grinding belt (3) with a plurality of air outlet openings (12) which are connected to an air supply device (8), characterised in that the grinding shoe (6) only comprises a respective elevation (14) over its entire width in the marginal area (13) of the revolving grinding belt (3), the surface of which elevation is at a distance from the air outlet surface (9) of the grinding shoe (6).

2. Device according to claim 1, characterised in that the thickness of the elevations (14) corresponds approximately to the thickness of the air cushion (18) produced between the air outlet surface (9) of the grinding shoe (6) and the reverse of the grinding belt (3).

3. Device according to claim 1 or 2, characterised in that the elevations (14) are between 1 and 3 mm thick.

4. Device according to one of claims 1 to 3, characterised in that the elevations (14) are bevelled towards the air outlet surface (9) of the grinding shoe (6) in a transition area (16).

5. Device according to claim 5, characterised in that the transition area (16) extends over between approximately 10 and 15 mm.

6. Device according to one of claims 1 to 6, characterised in that the corners (17) of the elevations (14) which point towards the air outlet surface (9) of the grinding shoe (6) are rounded or chamfered at the edges of the grinding shoe (6) in such a way that they are adapted to the configuration of the moving grinding belt (3).

7. Device according to one of claims 1 to 7, characterised in that the grinding shoe (6) is provided with a sliding covering (11) which comprises the air outlet openings (12), which coincide with air outlet holes (10) in the grinding shoe body (7), and that the elevations (14) are formed by base parts (15), which are arranged between the sliding covering (11) and the grinding shoe body (7).

8. Device according to claim 8, characterised in that the sliding covering (11) consists of a fabric provided with a graphite coating.

9. Device according to claim 8 or 9, characterised in that the base parts (15) consist of a flexible material.

10. Device according to one of claims 1 to 10, characterised in that, at each end of the grinding shoe (6), there is at least one further row of air outlet openings (12) in the air outlet surface (9) of the grinding shoe (6), which row is disposed outside of the maximum working width of the machine.
